# EUROPÄISCHE PATENTSCHRIFT

(11) **EP 0 401 350 B1**
(45) Veröffentlichungstag und Bekanntmachung des Hinweises auf die Patenterteilung: **28.09.1994**
(21) Anmeldenummer: 90900858.3
(22) Anmeldetag: 22.12.1989
(51) Int. Cl.: A47K 3/20

(54) **Badeeinrichtung**
Bath device
Installation pour bain

(30) Priorität: 23.12.1988 DE 3843510; 23.12.1988 DE 3843512
(43) Veröffentlichungstag der Anmeldung: 12.12.1990
(62) Teilanmeldung aus: 93112928.2
(73) Patentinhaber: IDEAL-STANDARD GMBH, D-53008 Bonn (DE)
(72) Erfinder: STRACK, Ludger, D-5030 Hürth-Efferen (DE); BERGMANN, Konrad, Dr.-Ing., D-5560 Wittlich (DE); LÄLLER, Klaus, D-5309 Meckenheim (DE)
(74) Vertreter: Gesthuysen, Hans Dieter, Dipl.-Ing.
(86) Internationale Anmeldenummer: EP8901593
(87) Internationale Veröffentlichungsnummer: WO9007294

(56) Entgegenhaltungen:
- CH-A- 569 462
- DE-A- 1 949 739
- DE-A- 3 509 732
- DE-B- 1 283 469
- FR-A- 923 768
- US-A- 1 815 291
- US-A- 2 079 770

## Beschreibung

Die Erfindung betrifft eine Badewanne mit einer ebenen Standfläche am Boden und mit in Längsrichtung der Badewanne verlaufenden Seitenwandungen, die ggf. einschließlich des oberen Randes im Bereich der Standfläche mit bis zum Boden reichenden Auswölbungen versehen sind, so daß die Standfläche seitlich entsprechend vergrößert ist sowie eine Bade- und Duscheinrichtung mit einer derartigen Badewanne.

Badewannen und Bade- und Duscheinrichtungen der eingangs genannten Art sind bereits seit langem bekannt. Aus der DE - A - 63 512 aus dem Jahr 1891 ist eine normale Badewanne, also ohne seitliche oder mittige Vergrößerung des Bodens, bekannt. Des weiteren ist aus der US - A - 2,079,770 aus dem Jahr 1936 eine Badewanne bekannt, bei der am Boden eine seitlich vergrößerte Standfläche vorgesehen ist. Im Jahr 1946, also in Kenntnis beider Lösungen, ist in der FR - A - 923.768 erneut eine der DE - A - 63 512 vergleichbare Lösung einer Badewanne vorgeschlagen worden. In den Jahren 1970 und 1978 folgten jeweils die DE - A - 1 949 739 und DE - U - 78 38 258, bei denen in Kenntnis des bisherigen Standes der Technik erneut die asymmetrische, also seitliche Anordnung einer vergrößerten Standfläche am Boden gewählt wurde. Den Schluß dieser Entwicklung setzt die DE - A - 35 09 732, von der die Erfindung ausgeht, in der die asymmetrische Anordnung der vergrößerten Standfläche erneut vorgeschlagen worden ist. Es ist erkennbar, daß seit 1970 mehrfach die aus 1936 bekannte asymmetrische Anordnung der vergrößerten Standfläche fortgeführt worden ist, obwohl normale Badewannen, also ohne seitliche Vergrößerung des Bodens bereits seit 1891 bekannt sind.

Die aus der DE - A - 35 09 732 bekannte Badewanne hat verschiedene Nachteile. Zum einen ist die Bewegungsfreiheit des Benutzers durch die endseitige Anordnung der Standfläche eingeengt. Außerdem ergeben sich durch die endseitige Anordnung der Standfläche auch sicherheitstechnische Probleme,da ein Benutzer, sollte er ausrutschen, endseitig nicht ausweichen kann um Halt zu finden. Des weiteren läßt auch das Einsteigen im Bereich der endseitig angeordneten Standfläche zu wünschen übrig. Darüber hinaus kann der Benutzer nur an dem der Standfläche gegenüberliegenden Ende eine bequeme Rückenlage einnehmen. Schließlich läßt auch das Design der bekannten Badewanne sehr zu wünschen übrig.

Der Erfindung liegt die Aufgabe zugrunde, die bekannte Badewanne in dusch-, handhabungs- und sicherheitstechnischer Sicht zu verbessern.

Die zuvor aufgezeigte Aufgabe ist bei einer Badewanne mit
den Merkmalen des Oberbegriffs des Patentanspruchs 1 dadurch gelöst, daß die Standfläche in Längsrichtung der Badewanne gesehen etwa in der Mitte des Bodens angeordnet ist und daß die beiden Endbereiche der Badewanne etwa gleichartig ausgebildet sind. Durch die Erfindung werden sämtliche der vorgenannten Nachteile vermieden. Insbesondere ist durch die mittige Anordnung der Standfläche die Bewegungsfreiheit des Benutzers erheblich größer als bei bekannten Badewannen. Da die beiden Endbereiche der Badewanne etwa gleichartig ausgebildet sind, ist an beiden Enden eine bequeme Rückenlage in der Badewanne möglich. Zu der Gestaltung der Badewanne korrespondiert die erfindungsgemäße Gestaltung der Bade- und Duscheinrichtung, so daß auch hierbei ein bequemes Duschen mit großer Bewegungsfreiheit möglich ist.

Im folgenden wird die Erfindung anhand einer lediglich Ausführungsbeispiele darstellenden Zeichnung näher erläutert. In der Zeichnung zeigt
- Fig. 1: in einer Draufsicht eine besonders bevorzugte Badewanne, insbesondere für eine erfindungsgemäße Bade- und Duscheinrichtung,
- Fig. 2: in einer Ansicht, aufgesetzt auf einer Badewanne, eine aus zwei Baueinheiten bestehende Duschabtrennung, wobei die durchgezogenen Linien die Duschabtrennung in Duschstellung zeigen, während die strichpunktierten Linien die Duschabtrennung in Ruhestellung zeigen,
- Fig. 3: die Bade- und Duscheinrichtung mit Badewanne und Duschabtrennung aus Fig. 2 in einer Draufsicht,
- Fig. 4: in schematischer Darstellung ein weiteres Ausführungsbeispiel einer aus zwei Baueinheiten bestehenden Duschabtrennung, hier unabhängig von einer Badewanne in Draufsicht dargestellt,
- Fig. 5: den Bereich des Anstoßens der beiden Baueinheiten der Duschabtrennung aus Fig. 4 in vergrößerter Darstellung, teilweise geschnitten und
- Fig. 6: die bei der Duschabtrennung aus Fig. 4 und 5 eingesetzten besonderen Riegelelemente in einer Ansicht von der Innenseite der Duschabtrennung her.

Anhand von Fig. 1 und den Figuren 2 und 3 soll zunächst im Zusammenhang der grundsätzliche Aufbau einer Bade- und Duscheinrichtung der in Rede stehenden Art erläutert werden. Eine solche Bade- und Duscheinrichtung weist zunächst eine Badewanne 1 und eine zugeordnete, an einer Wand 2 oberhalb des oberen Randes 3 der Badewanne 1 angebrachte Duschabtrennung 4 auf. Während die Badewanne 1 am Boden 5 eine ebene Standfläche 6 aufweist, besteht die Duschabtrennung 4 aus mehreren, gelenkig miteinander verbundenen Segmenten 12, 13, die an der Wand 2 schwenkbar befestigt sind und aus einer aufgeklappten, eine Duschkabine bildenden Duschstellung, dargestellt in Fig. 3 in durchgezogenen Linien, in eine an der Wand 2 zusammengeklappte, die Badewanne 1 freigebende Ruhestellung, dargestellt in Fig. 3 in strichpunktierten Linien, und umgekehrt klappbar sind.

Hinsichtlich der Badewanne 1, die in Fig. 1 in Draufsicht dargestellt ist, gilt nun zunächst, daß die Standfläche 6 in Längsrichtung der Badewanne 1 gesehen etwa in der Mitte des Bodens 5 angeordnet ist. Die Badewanne 1 ist dabei in beiden Endbereichen für eine bequeme Rückenlage eines Benutzers gleichartig ausgebildet, insgesamt also zentralsymmetrisch gestaltet. Ein Ablauf 8 befindet sich in der Mitte der Standfläche 6. Zum Zwecke einer verbesserten Bewegungsfreiheit eines Benutzers gilt im übrigen, daß die in Längsrichtung der Badewanne 1 verlaufenden Seitenwandungen 9 gegebenenfalls einschließlich des oberen Randes 3 im Bereich der Standfläche 6 mit bis zum Boden 5 reichenden Auswölbungen 10 versehen sind, so daß die Standfläche 6 seitlich entsprechend vergrößert ist. Im übrigen gilt, daß die Seitenwandungen 9 im Bereich der Standfläche 6, insbesondere also in den Auswölbungen 10, vom Boden aus steil, vorzugsweise in einem Winkel von mindestens 80°, ansteigen.

Die zuvor erläuterte, in Fig. 1 besonders gut zu erkennende Gestaltung der Badewanne 1 schafft für einen Benutzer ein ausreichend großen Duschraum in der Mitte der Badewanne 1, wo dann auch der Boden 5 der Badewanne 1 weitestgehend eben ist und mehr oder weniger winklig in die Seitenwandungen 9 übergeht. Die Unfallgefahr ist in diesem Bereich also systematisch minimiert.

Um in der Badewanne 1 eine angenehme Badeposition einnehmen zu können gilt im übrigen, daß der Boden 5 der Badewanne 1 von der mittig angeordneten Standfläche 6 aus nach beiden Enden der Badewanne 1 hin in sanft ineinander übergehenden Stufen ansteigt. Das ist in Fig. 1, aber auch in Fig. 3, mit den dargestellten bogenförmigen Linien angedeutet.

Fig. 2 und Fig. 3 lassen nun hinsichtlich der Ausgestaltung der Duschabtrennung 4 in einem ersten bevorzugten Ausführungsbeispiel weitere Details erkennen. In entsprechender Anpassung an die in Fig. 1 dargestellte Badewanne 1 gilt zunächst, daß im hier dargestellten Ausführungsbeispiel die Duschabtrennung 4 etwa in der Mitte der Badewanne 1 angeordnet ist. Generell gilt dabei, daß die Duschabtrennung 4 eine Baueinheit 11 oder zwei Baueinheiten 11 umfaßt, die in Duschstellung mit der Wand 2, an der sie befestigt ist bzw. sind eine allseits geschlossene Duschkabine bildet bzw. bilden. Dies ist in Fig. 3 für die Duschstellung in durchgezogenen Linien dargestellt.

Das in den Fig. 2 und 3 dargestellte, bevorzugte Ausführungsbeispiel einer Duschabtrennung 4 zeichnet sich nun zunächst dadurch aus, daß die Duschabtrennung 4 aus zwei separaten, jeweils aus mindestens zwei Segmenten 12, 13 bestehenden Baueinheiten 11 besteht, daß jeweils ein inneres Segment 12 jeder Baueinheit 11 an der Wand 2 befestigt ist und daß die jeweils anderen, äußeren (bzw. äußersten) Segmente 13 der beiden Bauteile 11 mit ihren freien Längsrändern 14 abdichtend aneinander anlegbar sind. Wie an sich bekannt, können die freien Längsränder 14 der Segmente 13 zu Abdichtungszwecken mit elastisch-abdichtenden Dichtungsstreifen versehen sein. Im übrigen können an den Längsrändern 14, wie an sich bekannt, Magnetverschlußstreifen oder dergleichen zur Lagefixierung in Duschstellung angebracht sein. Erkennbar sind in den Fig. 2 und 3 auch noch übliche Griffelemente 15 auf der Außen- und Innenseite.

Um ein ungewolltes Hereinklappen der inneren Segmente 12 zu verhindern, empfiehlt es sich, daß die Lage der inneren Segmente 12 in der Duschstellung durch einen Anschlag oder dergleichen definiert ist, die beiden inneren Segmente 12 also aus der Duschstellung nur in Richtung der Ruhestellung, nicht aber in Gegenrichtung klappbar sind.

Das in den Figuren 2 und 3 auf einer Badewanne 1 dargestellte Ausführungsbeispiel einer Duschabtrennung 4 ist in einer besonderen Ausgestaltungsform und nicht auf einer Badewanne 1 dargestellt, auch noch einmal in den Figuren 4, 5 und 6 dargestellt. Hierbei sind die inneren Segmente 12 der Baueinheiten 11 der Duschabtrennung 4 wie die äußeren Segmente 13 kreisbogenförmig gestaltet.

Wesentlich für das Ausführungsbeispiel nach den Figuren 2 und 3 ebenso wie für das Ausführungsbeispiel nach den Figuren 4, 5 und 6 ist zunächst, daß die beiden inneren Segmente 12 aus der Duschstellung in die Ruhestellung nach außen und die beiden äußeren Segmente 13 aus der Duschstellung in die Ruhestellung nach innen klappen und daß, vorzugsweise, die äußeren Segmente 13 in Duschstellung gegenüber einer weiteren Klappbewegung nach außen hin blockiert sind. Diese Klapprichtung der äußeren Segmente 13 hat den Vorteil, daß grundsätzlich die äußeren Segmente 13 für sich keinen Zutritt in die so gebildete Duschkabine gewähren, so daß ein Benutzer, der im Inneren der Duschkabine taumelt, an den insoweit nach außen nicht ausweichenden äußeren Segmenten 13 Halt finden kann.

Das Verhindern einer Klappbewegung nach außen in Duschstellung läßt sich durch bestimmte Rasten, Fixierungen od. dgl. realisieren. Das in den Fig. 4, 5 und 6 dargestellte Ausführungsbeispiel zeichnet sich insoweit aber durch eine besondere Maßnahme aus, nämlich dadurch, daß an den aneinander zur Anlage kommenden Längsrändern 14 der äußeren Segmente 13 in Duschstellung in Eingriff miteinander stehende Riegelelemente 16 angebracht sind, daß die Riegelelemente 16 in Duschstellung nicht durch eine an den äußeren Segmenten 13 nach außen gerichtet angreifende Kraft, sondern nur durch eine nach innen gerichtete Klappbewegung der äußeren Segmente 13 außer Eingriff miteinander bringbar sind. Die Ausgestaltung der Riegelelemente 16 kann grundsätzlich im Fachkönnen eines Durchschnittsfachmannes liegen. Ein Fachmann durchschnittlichen Könnens wird aber normalerweise zu einer aktiven Verriegelung durch Riegelelemente 16 greifen, die besondere Handhabungen eines Benutzers erforderlich macht. Das aber ist nicht optimal, besser wäre eine automatische Verriegelung, die auch bei Notsituationen, also erforderlichem schnellen Öffnen der Duschabtrennuny 4 von außen kein Hindernis darstellt.
Hier zeigt nun Fig. 5 eine besondere Lehre, nämlich die Maßnahme, daß die Riegelelemente 16 als entgegen der Klapprichtung gebogene Riegelzapfen 17 und Riegelöffnungen 18 ausgeführt sind. Aufgrund der zuvor erläuterten Bewegung der äußeren Segmente 13 beim Öffnen der Duschabtrennung 4 kommen die so gestalteten Riegelelemente 16 zwangslos außer Eingriff miteinander, wenn die Duschabtrennung 4 normal geöffnet wird. Demgegenüber verkeilen sich die Riegelelemente 16 stark miteinander, wenn auf die äußeren Segmente 13 der Duschabtrennung 4 eine nach außen gerichtete Kraft ausgeübt wird.

Man könnte die Riegelelemente 16 des hier erläuterten Ausführungsbeispiels ohne weiteres so gestalten, daß sie als von oben nach unten durchgehende, leistenartige Elemente ausgeführt sind. Das würde zwar zu einer zusätzlichen Abdichtung im Schließbereich der Duschabtrennung 4 führen, wäre aber kostenmäßig kaum zu vertreten. Deswegen ist im dargestellten Ausführungsbeispiel realisiert, daß die Riegelelemente 16 an gesonderten, an den Segmenten 13 angebrachten Riegelträgern 19 ausgebildet sind.
Die in Fig. 6 erkennbaren Riegelträger 19 sind insoweit noch besonders gestaltet, als sie asymmetrisch mit zueinander komplementären Riegelzapfen 17 und Riegelöffnungen 18 ausgeführt sind. Das bedeutet, daß nur ein einziger Riegelträger 19 hergestellt zu werden braucht, der lediglich in um 180° gegeneinander versetzten Stellungen an den beiden Segmenten 13 angebracht werden muß, um die gewünschte Riegelfunktion realisieren zu können.

Die zuvor erläuterten gesonderten Riegelträger 19 bieten die Möglichkeit, gleichzeitig die inneren Griffelemente 15 zu realisieren.

Für die Arretierung des freien Längsrandes 14 des äußeren Segments 13 der Duschabtrennung 4 an der Wand 2 kann es sich empfehlen, dort eine Wandleiste 21 vorzusehen, deren Verlauf dem Verlauf des Längsrandes 14 des Segments 13 entspricht. Hier können entsprechend passende Abdichtungsstreifen und Magnetstreifen, wie zuvor schon erläutert, angeordnet sein.

Ganz generell gilt, daß eine zumindest geringfügige Fixierung der Segmente 12, 13 der Duschabtrennung 4 in bestimmten gewünschten Positionen empfehlenswert ist. Dazu können an den Verbindungsstellen Fixierungselemente, die aber hier nicht dargestellt sind, vorgesehen sein. Dabei kann es sich um Rastelemente, federbelastete Hebel oder dergleichen handeln. Diese Techniken sind aber aus dem Stand der Technik bekannt.

Ganz generell ist es, wie an sich bekannt, zweckmäßig, zwischen der Duschabtrennung 4 und dem Rand der Badewanne 1 Dichtelemente aus Gummi oder Kunststoff anzuordnen, die dann an den Segmenten 12, 13 gehalten sein können. Entsprechende Dichtelemente empfehlen sich auch für die Übergangsbereiche von Segment zu Segment. Solche Dichtelemente können schürzenförmig gestaltet sein und beispielsweise nach innen vorstehen und dort Abtropfkanten bilden, so daß abtropfendes Wasser mit Sicherheit jeweils in die Badewanne 1 fließt.

## Patentansprüche

1. Badewanne mit einer ebenen Standfläche (6) am Boden (5) und mit in Längsrichtung der Badewanne (1) verlaufenden Seitenwandungen (9), die ggf. einschließlich des oberen Randes (3) im Bereich der Standfläche (6) mit bis zum Boden (5) reichenden Auswölbungen (10) versehen sind, so daß die Standfläche (6) seitlich entsprechend vergrößert ist, **dadurch gekennzeichnet**, daß die Standfläche (6) in Längsrichtung der Badewanne (1) gesehen etwa in der Mitte des Bodens (5) angeordnet ist und daß die beiden Endbereiche der Badewanne (1) etwa gleichartig ausgebildet sind.

2. Badewanne nach Anspruch 1, gekennzeichnet durch eine zentralsymmetrische Gestaltung.

3. Badewanne nach Anspruch 1 oder 2, dadurch gekennzeichnet, daß lediglich ein Ablauf vorgesehen ist, der sich in der Mitte der Standfläche befindet.

4. Badewanne nach einem der Ansprüche 1 bis 3, dadurch gekennzeichnet, daß der Boden weitestgehend eben ist.

5. Badewanne nach einem der Ansprüche 1 bis 4, dadurch gekennzeichnet, daß der Boden (5) der Badewanne (1) von der mittig angeordneten Standfläche (6) aus nach beiden Enden der Badewanne (1) hin in sanft ineinander übergehenden Stufen ansteigt.

6. Badewanne nach einem der Ansprüche 1 bis 5, dadurch gekennzeichnet, daß die Seitenwandungen (9) im Bereich der Standfläche (6), insbesondere also in den Auswölbungen (10), vom Boden (5) aus steil, vorzugsweise in einem Winkel von mindestens 80°, ansteigen.

7. Bade- und Duscheinrichtung mit einer Badewanne nach einem der vorhergehenden Ansprüche und einer zugeordneten, an einer Wand (2) oberhalb des oberen Randes der Badewanne (1) angebrachten Duschabtrennung (4), die aus mehreren, gelenkig miteinander verbundenen Segmenten (12, 13) besteht, die an der Wand (2) schwenkbar befestigt sind und aus einer aufgeklappten, eine Duschkabine bildenden Duschstellung und eine an der Wand (2) zusammengeklappte, die Badewanne (1) freigebende Ruhestellung und umgekehrt klappbar sind.

8. Bade- und Duscheinrichtung nach Anspruch 7, dadurch gekennzeichnet, daß die Duschabtrennung (4) eine Baueinheit (11) oder zwei Baueinheiten (11) umfaßt, die in Duschstellung mit der Wand (2), an der sie befestigt ist bzw. sind eine allseits geschlossene Duschkabine bildet bzw. bilden.

9. Bade- und Duscheinrichtung nach Anspruch 8, dadurch gekennzeichnet, daß bei zwei Baueinheiten (11) an den aneinander zur Anlage kommenden Längsrändern (14) von einander zugeordneten äußeren Segmenten (13) der beiden Baueinheiten (11) in Duschstellung in Eingriff miteinander stehende Riegelelemente (16) angebracht sind, daß die Riegelelemente (16) in Duschstellung nicht durch eine an den äußeren Segmenten (13) nach außen gerichtet angreifende Kraft, sondern nur durch eine nach innen gerichtete Klappbewegung der äußeren Segmente (13) außer Eingriff miteinander bringbar sind und, vorzugsweise, daß die Riegelelemente (16) als entgegen der Klapprichtung gebogene Riegelzapfen (17) und Riegelöffnung (18) ausgeführt sind.

10. Bade- und Duscheinrichtung nach Anspruch 9, dadurch gekennzeichnet, daß die Riegelelemente (16) an gesondert an den Segmenten (13) angebrachten Riegelträgern (19) ausgebildet sind und, vorzugsweise, daß die Riegelträger (19) auf der Innenseite der Segmente (13) angeordnet und, vorzugsweise, gleichzeitig als Griffelemente (15) ausgeführt sind.

11. Bade- und Duscheinrichtung nach Anspruch 8, dadurch gekennzeichnet, daß die Duschabtrennung aus einer einzigen, mindestens drei Segmente aufweisenden Baueinheit besteht, daß das erste Segment an der Wand befestigt ist und daß das dritte (bzw. letzte) Segment mit seinem freien Längsrand an der Wand abdichtend anlegbar ist.

12. Bade- und Duscheinrichtung nach Anspruch 8, dadurch gekennzeichnet, daß die Duschabtrennung (4) zwei Baueinheiten (11) umfaßt, die an ein und derselben Wand (2) befestigt sind.

13. Bade- und Duscheinrichtung nach einem der Ansprüche 7 bis 12, dadurch gekennzeichnet, daß die Segmente (12, 13) an den Verbindungsstellen mit der Wand (2) bzw. miteinander mit Fixierungselementen zur Fixierung in bestimmten, vorgegebenen Relativlagen zueinander versehen sind.

14. Bade- und Duscheinrichtung nach einem der Ansprüche 7 bis 13, dadurch gekennzeichnet, daß die Duschabtrennung (4) etwa in der Mitte der Badewanne (1) angeordnet ist.

## Claims

1. A bathtub with a flat standing area (6) at the bottom (5) and with sidewalls (9) running in the longitudinal direction of the bathtub (1) which are provided in the region of the standing area (6), optionally including the upper edge (3), with concavities (10) extending to the bottom (5), so that the standing area (6) is correspondingly laterally enlarged, characterised in that the standing area (6) is disposed approximately in the centre of the bottom (5) as viewed in the longitudinal direction of the bathtub (1), and that the two end regions of the bathtub (1) are constructed in approximately the same manner.

2. A bathtub according to claim 1, characterised by a centrally symmetrical shape.

3. A bathtub according to claim 1 or 2, characterised in that only one outlet is provided, which is situated in the middle of the standing area.

4. A bathtub according to any one of claims 1 to 3, characterised in that the bottom is substantially flat.

5. A bathtub according to any one of claims 1 to 4, characterized in that the bottom (5) of the bathtub (1) rises from the centrally disposed standing area (6) towards both ends of the bathtub (1) in steps which gradually extend into one another.

6. A bathtub according to any one of claims 1 to 5, characterised in that the sidewalls (9) rise steeply from the bottom (5), preferably at an angle of at least 80°, in the region of the standing area (6), and therefore in particular in the concavities (10).

7. A bath and shower device with a bathtub according to any one of the preceding claims and an associated shower partition (4) mounted on a wall (2) above the upper edge of the bathtub (1), which shower partition consists of a plurality of segments (12, 13) attached hinged to each other and pivotally attached to the wall (2) and which can be collapsed from an unfolded shower position forming a shower cubicle to a collapsed inoperative position on the wall (2) which frees the bathtub (1), and vice versa.

8. A bath and shower device according to claim 7, characterised in that the shower partition (4) comprises one structural unit (11) or two structural units (11) which in the shower position forms or form a shower cubicle which is closed on all sides with the wall (2) to which it or they is or are attached.

9. A bath and shower device according to claim 8, characterised in that when there are two structural units, (11) bolt elements (16) which are in engagement with each other in the shower position are mounted on the longitudinal edges (14), which come into contact with each other, of mutually associated outer segments (13) of the two structural units (11), that in the shower position the bolt elements (16) can be released from engagement with each other not by an outwardly directed force acting on the outer segments (13) but only by an inwardly directed folding movement of the outer segments (13), and preferably that the bolt elements (16) are constructed as a bolt bar (17) and bolt opening (18) which are bent opposite to the direction of folding.

10. A bath and shower device according to claim 9, characterised in that the bolt elements (16) are constructed on bolt supports (19) mounted separately on the segments (13), and preferably that the bolt supports (19) are disposed on the inside of the segments (13) and are preferably at the same time constructed as gripping elements (15).

11. A bath and shower device according to claim 8, characterised in that the shower partition consists of a single structural unit comprising at least three segments, that the first segment is fixed to the wall and that the free longitudinal edge of the third (or last) segment can be placed on the wall forming a seal.

12. A bath and shower device according to claim 8, characterised in that the shower partition (4) comprises two structural units (11) which are fixed to one and the same wall (2).

13. A bath and shower device according to any one of claims 7 to 12, characterised in that the segments (12, 13) are provided at their joints to the wall (2) or to each other with fixing elements for fixing in certain predetermined relative positions to each other.

14. A bath and shower device according to any one of claims 7 to 13, characterised in that the shower partition (4) is disposed approximately in the centre of the bathtub (1).

## Revendications

1. Baignoire comprenant une surface plane (6) pour la station debout dans le fond (5) et des parois latérales (9) s'étendant en direction longitudinale de la baignoire (1), qui, en englobant éventuellement le bord supérieur (3) dans la zone de la surface (6) pour la station debout, sont munies de courbures (10) s'étendant jusqu'au fond (5) de telle sorte que la surface (6) pour la station debout est agrandie latéralement de manière correspondante, caractérisée en ce que la surface (6) pour la station debout est disposée, vu en direction longitudinale de la baignoire (1), approximativement au milieu du fond (5), et en ce que les deux zones terminales de la baignoire (1) sont réalisées de manière approximativement égale.

2. Baignoire selon la revendication 1, caractérisée par une configuration symétrique par rapport au centre.

3. Baignoire selon la revendication 1 ou 2, caractérisée en ce qu'on prévoit une seule évacuation qui se trouve au milieu de la surface pour la station debout.

4. Baignoire selon l'une quelconque des revendications 1 à 3, caractérisée en ce que le fond est plane dans une très large mesure.

5. Baignoire selon l'une quelconque des revendications 1 à 4, caractérisée en ce que le fond (5) de la baignoire (1) s'élève à partir de la surface (6) pour la station debout disposée en position centrale en direction des deux extrémités de la baignoire (1) par étages passant doucement de l'un à l'autre.

6. Baignoire selon l'une quelconque des revendications 1 à 5, caractérisée en ce que les parois latérales (9) dans la zone de la surface (6) pour la station debout, c'est-à-dire en particulier dans les courbures (10), s'élèvent à partir du fond (5) de manière abrupte, de préférence en formant un angle d'au moins 80°.

7. Installation de baignoire et de douche, comprenant une baignoire selon l'une quelconque des revendications précédentes, ainsi qu'une séparation de douche (4) qui lui est attribuée, disposée contre une paroi (2) au-dessus du bord supérieur de la baignoire (1), qui est constituée par plusieurs segments (12, 13) reliés en articulation l'un à l'autre, qui sont fixés en pivotement à la paroi (2) et qui peuvent être pliés à partir d'une position de douche dépliée formant une cabine de douche et une position de repos repliée libérant la baignoire (1) et inversement.

8. Installation de baignoire et de douche selon la revendication 7, caractérisée en ce que la séparation de douche (4) comprend une unité de montage (11) ou deux unités de montage (11) qui forme(nt), dans la position de douche avec la paroi (2) contre laquelle elle est ou elles sont fixée(s), une cabine de douche fermée de toute part.

9. Installation de baignoire et de douche selon la revendication 8, caractérisée en ce que, dans le cas de deux unités de montage (11), contre les bords longitudinaux (14) de segments externes (13) des deux unités de montage (11) attribués l'un à l'autre, qui viennent s'appuyer l'un contre l'autre, sont disposés, dans la position de douche, des éléments de verrouillage (16) à engrènement mutuel, en ce que les éléments de verrouillage (16), dans la position de douche, peuvent être libérés de leur engrènement mutuel non pas par une force dirigée vers l'extérieur agissant sur les segments externes (13), mais bien uniquement par un mouvement de pliage des segments externes (13) orienté vers l'intérieur et, de préférence, en ce que les éléments de verrouillage (16) sont réalisés en forme de tenons de verrouillage (17) et d'ouvertures de verrouillage (18) courbés dans le sens contraire de la direction de pliage.

10. Installation de baignoire et de douche selon la revendication 9, caractérisée en ce que les éléments de verrouillage (16) sont réalisés sous forme de supports de verrouillage (19) disposés séparément contre les segments (13) et de préférence en ce que les supports de verrouillage (19) sont disposés sur le côté interne des segments (13) et de préférence sont réalisés simultanément sous forme d'éléments de préhension (15).

11. Installation de baignoire et de douche selon la revendication 8, caractérisée en ce que la séparation de douche est constituée d'une unité de montage unique présentant au moins trois segments, en ce que le premier segment est fixé à la paroi et en ce que le troisième segment (respectivement le dernier segment) peut venir s'appuyer avec son bord longitudinal libre contre la paroi en procurant une étanchéité.

12. Installation de baignoire et de douche selon la revendication 8, caractérisée en ce que la séparation de douche (4) comprend deux unités de montage (11) qui sont fixées à une seule et même paroi (2).

13. Installation de baignoire et de douche selon l'une quelconque des revendications 7 à 12, caractérisée en ce que les segments (12, 13) sont munis, aux endroits de liaison avec la paroi (2), respectivement aux endroits de liaison mutuels, d'éléments de fixation pour la fixation dans des positions mutuelles déterminées préétablies.

14. Installation de baignoire et de douche selon l'une quelconque des revendications 7 à 13, caractérisée en ce que la séparation de douche (4) est disposée approximativement au milieu de la baignoire (1).
